# EUROPÄISCHE PATENTSCHRIFT

(11) **EP 1 702 190 B1**
(45) Veröffentlichungstag und Bekanntmachung des Hinweises auf die Patenterteilung: **23.09.2009**
(21) Anmeldenummer: 04804740.1
(22) Anmeldetag: 09.12.2004
(51) Int. Cl.: F28D 1/047, F28F 9/013, F28F 1/14, F25B 39/02

(54) **WÄRMETAUSCHER UND HERSTELLUNGSVERFAHREN DAFÜR**
HEAT EXCHANGER AND PRODUCTION METHOD THEREFOR
ECHANGEUR DE CHALEUR ET PROCEDE DE PRODUCTION CORRESPONDANT

(30) Priorität: 23.12.2003 DE 10360900
(43) Veröffentlichungstag der Anmeldung: 20.09.2006
(73) Patentinhaber: BSH Bosch und Siemens Hausgeräte GmbH, 81739 München (DE)
(72) Erfinder: CIESLIK, Detlef, 89537 Giengen (DE); KUSNIK, Thorsten, 89312 Günzburg (DE); STICKEL, Harald, 89542 Herbrechtingen (DE)
(86) Internationale Anmeldenummer: PCT/EP2004/053365
(87) Internationale Veröffentlichungsnummer: WO 2005/066564

(56) Entgegenhaltungen:
- DE-A1- 10 218 826
- DE-U1- 9 318 388
- US-A- 4 040 476

## Beschreibung

Die vorliegende Erfindung betrifft einen Wärmetauschen gemäß Oberbegriff des Anspruchs 8, insbesondere einen Verdampfer für ein Kältegerät, wie etwa einen Haushaltskühl- oder -gefrierschrank, sowie ein Verfahren zu dessen Herstellung gemäß Anspruch 1.

Aus DE 102 18 826 A1 ist ein Wärmetauscher bekannt, der aus einer Trägerplatte, einem sich mäanderförmig über die Trägerplatte erstreckenden Rohr für ein Kältemittel und einer wärmeisolierenden Schicht aus einer Bitumenzusammensetzung aufgebaut ist. Die Bitumenschicht wird zunächst in Form einer Platte auf die Anordnung aus Trägerplatte und Kältemittelrohr aufgelegt und dann mit Hilfe eines Stempels angeformt, in welchem eine mäanderförmige Rinne entsprechend dem Verlauf des Kältemittelrohrs auf der Basisplatte gebildet ist.

Bei der Herstellung des Verdampfers muss streng darauf geachtet werden, dass das Kältemittelrohr auf der Trägerplatte exakt entsprechend dem Verlauf der Rinne des Stempels platziert wird. Wenn das Rohr nicht mittig in der Rinne zu liegen kommt, ergeben sich unterschiedliche Dicken der Bitumenschicht an einander gegenüberliegenden Seiten des Rohrs, oder die Bitumenschicht reißt beim Anformen an die Basisplatte und das Kältemittelrohr stellenweise auf. Wenn die Positionsabweichung so stark ist, dass das Rohr nicht mehr innerhalb der Rinne liegt, so wird es beim Andrücken des Stempels flach gequetscht und der Verdampfer so zerstört.

Der Hub des Stempels muss wenigstens so groß sein, dass die Bitumenschicht im Bereich zwischen den Mäandern des Kältemittelrohrs mit der Trägerplatte in Kontakt kommt. Wenn der Hub größer als hierfür unbedingt notwendig ist, wird das Bitumenmaterial in die Zwickel zwischen der im Querschnitt elliptischen Rohrleitung und der Trägerplatte getrieben. Das bekannte Verfahren ist daher nicht brauchbar, wenn anstelle der Bitumenplatte eine Platte aus einem hochwirksam wärmeisolierenden Material angeformt werden soll, da das Eindringen eines solchen Materials in die Zwickel den Wärmeaustausch zwischen dem Kältemittelrohr und der Basisplatte und damit die Effizienz des Verdampfers beeinträchtigen würde.

Aufgabe der vorliegenden Erfindung ist, ein Verfahren zum Herstellen eines Wärmetauschers, das die Herstellung hochwertiger Wärmetauscher auch bei geringen Anforderungen an die Herstellungstoleranzen erlaubt, bzw. einen Wärmetausche anzugeben, der mit einem solchen Verfahren herstellbar ist.

Die Aufgabe wird erfindungsgemäße dadurch gelöst, dass das Formteil aus wärmeisolierendem Material von vornherein mit einer auf dessen Oberfläche verlaufenden, vorgeformten Rinne bereitgestellt wird, in welcher das Rohr platziert wird, bevor die Trägerplatte an der Oberfläche befestigt wird. Auch wenn die Krümmungswinkel an den diversen Biegungen des Rohrs geringfügig von entsprechenden Winkeln der Rinne abweichen, kann das Rohr durch leichtes elastisches Biegen noch ohne Schwierigkeiten in die Rinne eingefügt werden. Ein Zerquetschen des Rohrs zwischen dem Formteil und der Trägerplatte ist so ausgeschlossen.

Vorzugsweise ist die Dicke des Rohrs senkrecht zu der Oberfläche des Formteils zunächst größer als die Tiefe der darin gebildeten Rinne, so dass das Rohr, auch wenn es am Boden der Rinne anliegt, ein Stück weit aus dieser herausragt. Wenn nun das Formteil und die Trägerplatte gegeneinander gedrückt werden, um wenigstens Teile der Oberfläche des Formteils mit der Trägerplatte in Kontakt zu bringen, wird gleichzeitig das Rohr zwischen der Trägerplatte und dem Formteil flachgedrückt, wodurch sich der Wärmeübergang zwischen der Platte und dem Rohr in erwünschter Weise verbessert.

Das Formteil kann einfach und wirtschaftlich durch Expandieren eines Kunststoffmaterials in einem Formwerkzeug hergestellt werden. Als zu expandierendes Kunststoffmaterial kommen insbesondere Polystyrol und Polyurethan in Betracht.

Um eine gute Isolationswirkung zu erzielen, ist ein hoher Porenanteil im expandierten Material wünschenswert; andererseits muss das expandierte Material eine zum Flachdrücken des Kältemittelrohrs ausreichende Festigkeit aufweisen. Bei einem Formteil aus Polystyrol hat sich eine Dichte von 30 bis 50 g/dm ³, vorzugsweise ca. 40 g/dm³, als geeignet erwiesen.

Das Formteil und die Trägerplatte sind vorzugsweise durch Kleben, insbesondere mit Hilfe einer Klebefolie verbunden. Diese Klebefolie ist vorzugsweise am Formteil angebracht, da alternativ dazu an der Trägerplatte angebrachte Klebefolie jeweils an den vom Kältemittelrohr berührten Bereichen der Trägerplatte ausgespart sein müsste, um den Wärmeübergang zwischen Rohr und Trägerplatte nicht zu beeinträchtigen.

Weitere Merkmale und Vorteile der Erfindung ergeben sich aus der nachfolgenden Beschreibung eines Ausführungsbeispiels mit Bezug auf die beigefügten Figuren. Es zeigen:

Fig. 1 eine perspektivische Ansicht der Komponenten eines erfindungsgemäßen Verdampfers vor ihrem Zusammenbau; und

Fig. 2 einen Schnitt durch einen fertig zusammengebauten erfindungsgemäßen Verdampfer.

In Fig. 1 ist eine Trägerplatte des Verdampfers aus Aluminium mit 1, ein Kältemittelrohr mit 2 und ein Formteil aus Polystyrolschaum mit 3 bezeichnet. Das Kältemittelrohr 2 hat einen Saugleitungsanschluss 4, der zum Anschließen an einen Einlass eines Verdichters vorgesehen ist, um verdampftes Kältemittel aus dem Rohr 2 abzuziehen, und eine Kapillare 5, die sich im Innern des Saugleitungsanschlusses erstreckt und vorgesehen ist, um flüssiges Kältemittel von einem Verflüssiger her zuzuführen. Das freie Ende der Kapillare 5 ist an einer Engstelle 6 des Kältemittelrohrs 2 verstemmt. Von hier aus durchfließt das Kältemittel das mäanderartig verlaufende Rohr 2 bis zu einer Anschlussstelle 7, wo es wieder auf dem Saugleitungsanschluss 4 mündet.

Das Formteil 3 ist eine Platte aus Polystyrolschaum, in deren Oberseite 8 eine Rinne 9 gebildet ist, deren Verlauf der Gestalt des Kältemittelrohrs 2 entspricht. Die Tiefe der Rinne 9 ist etwas geringer als der Durchmesser des vor dem Zusammenfügen der einzelnen Komponenten 1, 2, 3 des Verdampfers im Querschnitt noch kreisrunden Kältemittelrohrs 2. Die Dichte des Polystyrolsschaums beträgt 40 g/dm³. Ein schnell haftender Klebstoff ist auf die Oberseite 8 des Formteils 3 aufgetragen.

Der Verdampfer wird zusammengefügt, indem zunächst das Kältemittelrohr 2 in die Rinne 9 des Formteils 3 eingefügt wird. Die auf das Formteil 3 und das Kältemittelrohr 2 aufgelegte Trägerplatte 1 berührt zunächst nur das Kältemittelrohr2. Die so geschaffene Anordnung wird zwischen zwei Stempeln einer (nicht dargestellten) Presse zusammengedrückt. Die Festigkeit des Materials des Formteils 3 und die Wandstärke des Kältemittelrohrs 2 sind so aufeinander abgestimmt, dass eine plastische Verformung des Rohrquerschnitts auftritt, bevor die Oberseite 8 mit der Trägerplatte 1 in Kontakt kommt. Dabei kann es, wie in Fig. 2 dargestellt, in Bereichen des Formteils 3 am Boden der Rinne 9 zu einer Verdichtung des Schaummaterials kommen. Die Kraft der Presse ist jedoch so festgelegt, dass das Formteil 3 nicht auf seiner ganzen Fläche getaucht werden kann, sondern die Bewegung der Stempel zum Erliegen kommt, wenn die Oberseite 8 die Trägerplatte 1 berührt. Ein Eindringen des Materials des Formteils 3 in die Zwickel 11 zwischen dem Kältemittelrohr 2 und der Trägerplatte 1 ist bei dem gezeigten Beispiel so ausgeschlossen. Je nach Wahl der Dichte für das geschäumte Polystyrol-Formteil 3 können die Zwickel 11 jedoch auch mit dem Material des Formteils 3 verfüllt sein.

Wenn die Bewegung der Presse aufhört, bleibt im Allgemeinen eine elastische Restverformung des Kältemittelrohrs 2 zurück, so dass dieses zwischen der Trägerplatte 1 und dem Formteil 3 unter Druck steht, die Klebstoffschicht während zwischen der Oberseite 8 und der Trägerplatte 1 zugbelastet ist. Im Laufe der Alterung des Verdampfers können diese elastischen Spannungen durch eine fortschreitende Stauchung der Bereiche 10 angebaut werden.

Ein Temperaturfühler 12 zur Überwachung der Temperatur des Verdampfers kann in eine sich vom Rand des Formteils 3 aus zwischen zwei parallele Abschnitte der Rinne 9 erstreckende Rille 13 vor oder nach dem Zusammenkleben von Trägerplatte 1 und Formteil 3 eingefügt werden.

Einer zweiten Ausgestaltung zufolge werden Trägerplatte 1 und Formteil 3 anstatt mit Hilfe eines aufgetragenen Klebers mit Hilfe einer Klebefolie aneinander befestigt. Diese Klebefolie wird vor dem Einfügen des Kältemittelrohrs 2 in die Rinne 9 auf die Oberseite 8 des Formteils 3 aufgebracht. Das Kältemittelrohr 2 wird dann auf die Klebefolie oberhalb der Rinne 9 aufgelegt und in die Rinne 9 hineingedrückt, wobei die Klebefolie je nach Materialbeschaffenheit entlang der Rinne 9 reißen oder gedehnt werden kann. Wie bei der zuvor betrachteten Ausgestaltung finden das Abflachen des Kältemittelrohrs 2 und das Aneinanderkleben von Trägerplatte 1 und Formteil 3 in einem gleichen Arbeitsgang statt.

## Patentansprüche

1. Verfahren zum Herstellen eines Wärmetauscher mit den Schritten
a) Bereitstellen einer Trägerplatte (1), eines Formteils (3) aus einem wärmeisolierenden Material, das eine Oberfläche (8) mit einer auf dieser Oberfläche (8) verlaufenden Rinne (9) aufweist, und eines entsprechend dem Verlauf der Rinne (9) geformten Rohrs (2) für ein Wärmeträgerfluid,
b) Platzieren des Rohrs (2) in der Rinne (9),
c) Befestigen der Trägerplatte (1) an der Oberfläche (8).

2. Verfahren nach Anspruch 1, **dadurch gekennzeichnet, dass** die Dicke des Rohrs (2) senkrecht zu der Oberfläche (8) größer ist als die Tiefe der Rinne (9), und dass das Rohr (2) zwischen der Trägerplatte (1) und dem Formteil (3) flachgedrückt wird, bis wenigstens Teile der Oberfläche (8) die Trägerplatte (1) berühren.

3. Verfahren nach Anspruch 1 oder 2, **dadurch gekennzeichnet, dass** das Formteil (3) durch Expandieren eines Kunststoffmaterials hergestellt wird.

4. Verfahren nach Anspruch 3, **dadurch gekennzeichnet, dass** das Kunststoffmaterial Polystyrol ist.

5. Verfahren nach Anspruch 4, **dadurch gekennzeichnet, dass** das Polystyrol auf eine Dichte von 30 bis 50 g/dm³ expandiert wird.

6. Verfahren nach einem der vorhergehenden Ansprüche, **dadurch gekennzeichnet, dass** das Befestigen durch Kleben erfolgt.

7. Verfahren nach Anspruch 6, **dadurch gekennzeichnet, dass** die Oberfläche (8) des Formteils (3) vor dem Zusammendrücken mit einer Klebefolie versehen wird.

8. Wärmetauscher mit einer Trägerplatte (1), einem an der Trägerplatte (1) befestigten Formteil (3) aus einem wärmeisolierenden Material, in dem an einer der Trägerplatte (1) zugewandten Oberfläche (8) eine Rinne (9) gebildet ist, in der sich ein Rohr (2) für ein Wärmeträgerfluid erstreckt, **dadurch gekennzeichnet, dass** die Rinne (9) an dem Formteil (3) vorgeformt und das Rohr (2) in die Rinne (9) eingefügt ist.

9. Wärmetauscher nach Anspruch 8, **dadurch gekennzeichnet, dass** das Rohr (2) zumindest abschnittsweise abgeflacht ist und mit der Abflachung an der Trägerplatte (1) anliegt.

10. Wärmetauscher nach Anspruch 9, **dadurch gekennzeichnet, dass** das Rohr (2) durch das wärmeisolierende Material des Formteils (3) bis zur Abflachung hin umschließt.

11. Wärmetauscher nach einem der Ansprüche 8 bis 10, **dadurch gekennzeichnet, dass** das Rohr (2) zwischen der Trägerplatte (1) und dem Formteil (3) in Tiefenrichtung der Rinne (9) druckbelastet ist.

12. Wärmetauscher nach Anspruch 8 oder 10, **dadurch gekennzeichnet, dass** das Formteil (3) aus einem expandierten Kunststoffmaterial hergestellt ist.

13. Wärmetauscher nach Anspruch 12, **dadurch gekennzeichnet, dass** das expandierte Kunststoffmaterial am Boden der Rinne (9) verdichtet ist.

14. Wärmetauscher nach Anspruch 12 oder 13, **dadurch gekennzeichnet, dass** das Kunststoffmaterial Polystyrol ist.

15. Wärmetauscher nach Anspruch 14, **dadurch gekennzeichnet, dass** das expandierte Polystyrol eine Dichte von 30 bis 50 g/dm³ hat.

16. Wärmetauscher nach einem der Ansprüche 8 bis 15, **dadurch gekennzeichnet, dass** Trägerplatte (1) und Formteil (3) verklebt sind.

17. Wärmetauscher nach Anspruch 16, **gekennzeichnet durch** eine Klebefolie zwischen der Trägerplatte (1) und dem Formteil (3).

18. Wärmetauscher nach einem der Ansprüche 8 bis 17, **gekennzeichnet durch** eine an der Oberfläche (8) des Formteils (3) gebildete Rille (13) für einen Temperaturfühler (12).

## Claims

1. Method of producing a heat exchanger comprising the steps:
a) providing a carrier plate (1), a shaped part (3) of a thermally insulating material, which has a surface (8) with a channel (9) running on this surface (8), and a tube (2), which is formed in correspondence with the course of the channel (9), for a heat carrier fluid,
b) placing the tube (2) in the channel (9) and
c) fastening the carrier plate (1) to the surface (8).

2. Method according to claim 1, **characterised in that** the thickness of the tube (2) perpendicularly to the surface (8) is greater than the depth of the channel (9) and that the tube (2) is pressed flat between the carrier plate (1) and the shaped part (3) until at least parts of the surface (8) contact the carrier plate (1).

3. Method according to claim 1 or 2, **characterised in that** the shaped part (3) is produced by expanding a plastics material.

4. Method according to claim 3, **characterised in that** the plastics material is polystyrol.

5. Method according to claim 4, **characterised in that** the polystyrol is expanded to a density of 30 to 50 g/dm³.

6. Method according to any one of the preceding claims, **characterised in that** the fastening is effected by gluing.

7. Method according to claim 6, **characterised in that t**he surface (8) of the shaped part (3) is provided with an adhesive film prior to the pressing together.

8. Heat exchanger comprising a carrier plate (1), a shaped part (3) of a thermally insulating material, in which a channel (9) - in which a tube (2) for a heat carrier fluid extends - is formed in the surface (8) facing the carrier plate (1), **characterised in that** the channel (9) is pre-formed at the shaped part (3) and the tube (2) is inserted into the channel (9).

9. Heat exchanger according to claim 8, **characterised in that** the tube (2) is flattened at least in sections and bears by the flattening against the carrier plate (1).

10. Heat exchanger according to claim 9, **characterised in that** the tube (2) is surrounded as far as the flattening by the thermally insulating material of the shaped part (3).

11. Heat exchanger according to any one of claims 8 to 10, **characterised in that** the tube (2) is loaded in pressure between the carrier plate (1) and the shaped part (3) in the direction of the depth of the channel (9).

12. Heat exchanger according to claim 8 or 10, **characterised in that** the shaped part (3) is formed from an expanded plastics material.

13. Heat exchanger according to claim 12, **characterised in that** the expanded plastics material is compressed at the base of the channel (9).

14. Heat exchanger according to claim 12 or 13, **characterised in that** the plastics material is polystyrol.

15. Heat exchanger according to claim 14, **characterised in that** the expanded polystyrol has a density of 30 to 50 g/dm³.

16. Heat exchanger according to any one of claims 8 to 15, **characterised in that** the carrier plate (1) and shaped part (3) are glued.

17. Heat exchanger according to claim 16, **characterised by** an adhesive film between the carrier plate (1) and the shaped part (3).

18. Heat exchanger according to any one of claims 8 to 17, **characterised by** a groove (13), which is formed at the surface (8) of the shaped part (3), for a temperature sensor (12).

## Revendications

1. Procédé de fabrication d'un échangeur de chaleur comprenant les étapes
a) préparation d'une plaque de support (1), d'une pièce moulée (3) constituée d'une matière calorifuge, qui présente une surface (8) comprenant une rainure (9) s'étendant sur cette surface (9), et un tube (2), formé de manière correspondant à l'allure de la rainure (9), pour un fluide caloporteur,
b) positionnement du tube (2) dans la rainure (9),
c) fixation de la plaque de support (1) sur la surface (8).

2. Procédé selon la revendication 1, **caractérisé en ce que** l'épaisseur du tube (2) perpendiculairement à la surface (8) est supérieure à la profondeur de la rainure (9), et **en ce que** le tube (2) est pressé à plat entre la plaque de support (1) et la pièce moulée (3), jusqu'à ce qu'au moins des parties de la surface (8) touchent la plaque de support (1).

3. Procédé selon la revendication 1 ou 2, **caractérisé en ce que** la pièce moulée (3) est fabriquée par expansion d'une matière plastique.

4. Procédé selon la revendication 3, **caractérisé en ce que** la matière plastique est du polystyrène.

5. Procédé selon la revendication 4, **caractérisé en ce que** le polystyrène est expansé à une densité de 30 à 50 g/dm³.

6. Procédé selon l'une quelconque des revendications précédentes, **caractérisé en ce que** la fixation est réalisée par collage.

7. Procédé selon la revendication 6, **caractérisé en ce que** la surface (8) de la pièce moulée (3) est munie d'une feuille adhésive avant la compression.

8. Echangeur de chaleur comprenant une plaque de support (1), une pièce moulée (3), fixée sur la plaque de support (1) et constituée d'une matière calorifuge, dans laquelle une rainure (9) est formée sur une surface (8) tournée vers la plaque de support (1), dans laquelle rainure s'étend un tube (2) pour un fluide caloporteur, **caractérisé en ce que** la rainure (9) est préformée sur la pièce moulée (3) et **en ce que** le tube (2) est inséré dans la rainure (9).

9. Echangeur de chaleur selon la revendication 8, **caractérisé en ce que** le tube (2) est aplati au moins par sections et est adjacent à la plaque de support (1) avec l'aplatissement.

10. Echangeur de chaleur selon la revendication 9, **caractérisé en ce que** le tube (2) entoure jusqu'à l'aplatissement à travers la matière calorifuge de la pièce moulée (3).

11. Echangeur de chaleur selon l'une quelconque des revendications 8 à 10, **caractérisé en ce que** le tube (2) est chargé par compression entre la plaque de support (1) et la pièce moulée (3) en direction en profondeur de la rainure (9).

12. Echangeur de chaleur selon la revendication 8 ou 10, **caractérisé en ce que** la pièce moulée (3) est fabriquée à partir d'une matière plastique expansée.

13. Echangeur de chaleur selon la revendication 12, **caractérisé en ce que** la matière plastique expansée est comprimée au fond de la rainure (9).

14. Echangeur de chaleur selon la revendication 12 ou 13, **caractérisé en ce que** la matière plastique est du polystyrène.

15. Echangeur de chaleur selon la revendication 14, **caractérisé en ce que** le polystyrène expansé a une densité de 30 à 50 g/dm³.

16. Echangeur de chaleur selon l'une quelconque des revendications 8 à 15, **caractérisé en ce que** la plaque de support (1) et la pièce moulée (3) sont collées.

17. Echangeur de chaleur selon la revendication 16, **caractérisé par** une feuille adhésive entre la plaque de support (1) et la pièce moulée (3).

18. Echangeur de chaleur selon l'une quelconque des revendications 8 à 17, **caractérisé par** une rainure (13) formée sur la surface (8) de la pièce moulée (3) pour un capteur de température (12).
